# EUROPÄISCHE PATENTSCHRIFT

(11) **EP 0 481 178 B1**
(45) Veröffentlichungstag und Bekanntmachung des Hinweises auf die Patenterteilung: **02.11.1995**
(21) Anmeldenummer: 91113072.2
(22) Anmeldetag: 02.08.1991
(51) Int. Cl.: D06F 58/24

(54) **Wäschetrockner mit einem Kondensator**
Laundry dryer with a condenser
Sèche linge avec condenseur

(30) Priorität: 17.10.1990 DE 4032904
(43) Veröffentlichungstag der Anmeldung: 22.04.1992
(73) Patentinhaber: Zanker GmbH, D-72070 Tübingen (DE)
(72) Erfinder:
(74) Vertreter: Herrmann-Trentepohl, Werner, Dipl.-Ing.

(56) Entgegenhaltungen:
- WO-A-90/08851
- FR-A- 2 486 220
- US-A- 2 742 708
- US-A- 3 032 887

## Beschreibung

Die Erfindung betrifft einen Wäschetrockner entsprechend dem Oberbegriff des Patentanspruchs 1.

Solche Wäschetrockner weisen einen internen geschlossenen Luftkreislauf auf, durch den aufgeheizte Luft mittels eines Gebläses durch die feuchte Wäsche geleitet und anschließend einem Kondensator zugeführt wird. In diesem Kondensator durchströmt die warme, dampfbeladene Luft einen ersten Hohlraum, der beispielsweise von einem Röhrenblock durchgriffen ist, durch welchen ein Kühlmedium, beispielsweise Leitungswasser oder kalte Umgebungsluft, strömt. Infolge der Abkühlung wird in dem ersten Hohlraum das Wasser aus dem Dampf auskondensiert und abgeleitet. Die aus dem ersten Hohlraum des Kondensators austretende abgekühlte Luft wird dann wieder aufgeheizt und erneut der Wäsche zugeleitet.

Für die Anbringung des Kondensators in dem Gehäuse des Wäschetrockners gibt es verschiedene Möglichkeiten. Bei einem bekannten Wäschetrockner ist zum Zweck einer besonders raumsparenden Bauweise der Kondensator an einer Außenwand, z.B. in der Tür, angeordnet. Die beiden Hohlräume können durch ebene oder gewellte Wände voneinander getrennt sein oder sie sind nach Art eines Röhrenkondensators gestaltet, indem in die Tür ein Röhrenblock eingebaut ist. Die Tür bildet dann den einen Hohlraum und das Innere der Röhren den anderen Hohlraum (WO 90/08851 A1).

Da das Kondensatorgehäuse Teil der Tür bzw. einer Außenwand des Wäschetrockners ist und die Röhren nicht ohne weiteres herausgenommen werden können, läßt dieser Kondensatortyp eine einfache Handhabung z.B. für eine Reinigung (Flusenentfernung) nicht zu.

Aus dem Stand der Technik sind bereits Wäschetrockner bekannt, bei denen die Kondensatoren herausnehmbar sind. Die US-Patentschrift 2 742 708 offenbart z.B. einen Wäschetrockner mit einem Gehäuse, das ein Trommelgehäuse mit einem Einlaß für die Trocknungsluft, einem Einlaß für die Kühlungsluft und einem Auslaß für das Luftgemisch, eine Heizung für das Trommelgehäuse, eine drehbare Trommel in dem Trommelgehäuse, einen entfernbaren Feuchtigkeitskondensator mit getrennten Kanälen für die Trocknungsluft und die Kühlungsluft in dem Gehäuse unter dem Trommelgehäuse, eine separat entfernbare Kondensatpfanne unter dem Kondensator und einen Ventilator umfaßt, wobei der Ventilator Trocknungsluft und Kühlungsluft durch die jeweiligen Einlässe getrennt durch den Kondensator zirkuliert und im gemischten Zustand aus dem Auslaß herausführt.

Die amerikanische Patentschrift US 3 032 887 beschreibt einen Trockner für nasse Textilerzeugnisse umfassend ein Gehäuse mit einer Trennwand, einem geschlossenen Umluftsystem und einem Kühlungsluftsystem, einer Zugangstür in dem Gehäuse, einer drehbar in der Trennwand gelagerten Scheuertrommel zur Aufnahme der Textilien, wobei die Trommel eine mit Bohrungen versehene Wandung und eine angeflanschte Öffnung aufweist, die axial mit der Zugangstür ausgerichtet ist. Ferner beinhaltet dieser Trockner einen Einlaßansatz, der benachbart der Tür an dem Gehäuse befestigt ist und sich zur Trommel hin erstreckt, wobei der Ansatz einen gebogenen Umluftkanal, einen Baumwollfilter in dem gebogenen Kanal und einen Kondensator mit einer Vielzahl von Umluftkanälen aufweist, die in paralleler, nicht waagerechter und beabstandet angeordneter Weise und entfernbar zwischen einem Paar von Verteilerköpfen angeordnet sind.

Bei diesen beiden Patentschriften können Wärmedehnungen die Türkonstruktion sowie die Verbindungseinrichtungen zu den Anschlußteilen ungünstig beeinflussen, wenn beispielsweise bei einer Kunststoffkonstruktion mit Außenhautkühlung eine direkte Beaufschlagung der Türfläche mit warmer Luft erfolgt.

Der Erfindung liegt die Aufgabe zugrunde, einen Wäschetrockner anzugeben, dessen Kondensator konstruktiv einfach aufgebaut und daher in Serie leicht zu fertigen und preiswert ist. Ferner soll der Kondensator für unterschiedliche Trocknertypen und an verschiedenen Stellen derselben vielseitig einsetzbar sein und eine leichte Handhabung für den Benutzer ermöglichen.

Die Aufgabe wird durch die kennzeichnenden Merkmale des Anspruchs 1 gelöst. Vorteilhafte Ausgestaltungen ergeben sich aus den Unteransprüchen.

Der Kondensator bildet hiernach eine gesonderte kompakte Baueinheit, die ihrerseits aus vielseitig verwendbaren modularen Baueinheiten aufgebaut ist und die ausschließlich aus zusammengesetzten, z.B. gesteckten Kunststoffteilen besteht und als ganzes an verschiedenen Stellen in den Wäschetrockner, beispielsweise in die Tür, eingesetzt werden kann Die Montage ist dadurch besonders einfach und kann ggfs. durch Automaten erfolgen. Der Kondensator ist andererseits ein robustes, zuverlässiges Bauteil, das bei Bedarf auch leicht wieder ausgebaut, gereinigt oder ausgetauscht werden kann.

In einer bevorzugten Ausführung besteht der Kondensator aus lediglich drei unterschiedlich geformten, zum Teil mehrfach vorhandenen Kunststoffteilen, nämlich dem Gehäusemantel, dem identisch ausgebildeten Kopf- und Fußstück und den ebenfalls identisch ausgebildeten Röhren oder gewellten Wänden.

Es ist aber auch möglich, daß die kompakte Baueinheit aus den Anschlußstücken und einem Röhrenblock gebildet ist, während der den Block umschließende Gehäusemantel von Wandteilen des Wäschetrockners gebildet ist. Dabei sind die modularen Baueinheiten untereinander derart verbunden, daß der Kondensator problemlos aus dem Gerätegehäuse herausgzogen oder wieder eingesteckt werden kann. Wird bei dieser Ausführung beispielsweise eine Steckvorbindung gewählt, sind zusätzliche Einrichtungen zur Sicherung und Stabilisierung dar Verbindung zwischen den Röhren und den Anschlußstücken vorgesehen.

Die modulartige Ausgestaltung ermöglicht eine rationelle Herstellung und einen vielseitigen Einsatz des Kondensators. So können im Aufbau und in den Abmessungen unterschiedliche Kondensatoren Verwendung finden, wenn bestimmte Anforderungen in Bezug auf die Wäschetrocknung erfüllt werden sollen. Beispielsweise ließen sich die Größenverhältnisse, die Längen der Röhren, Durchmesserverhältnisse, die Form der Röhrenquerschnitte, die Anzahl der Röhren und die Größe der Strömungsräume für die Kühlluft und /oder die dampfbeladene Zirkulationsluft verändern ebenso wie die Luftführung und die Luftverteilung, um für den gewünschten Trocknungsvorgang optimale Ergebnisse zu erzielen. Diese Kondensatoren können je nach Trocknertyp an unterschiedlichen Stellen des Gerätegehäuses eingesetzt werden, wobei sie immer dieselben modularen Baueinheiten besitzen. Da die warme Luft die Außenhaut bzw. die Tür nicht mehr direkt beaufschlagt, sondern die Luft im Kondensator umgelenkt wird, wird ferner eine Deformation der Außenhaut bzw. der Türaußenwand durch Wärme vermieden. Infolge der vorteilhaften schwimmenden Lagerung des Kondensators kann dieser selbst bei größeren Wärmeausdehnungen spannungsfrei in der Tür aufgenommen werden. Beim Einbau wird der Kondensator in seitliche Führungseinrichtungen der Tür gleitend eingeführt oder eingerastet. Er ist daher zu Servicezwecken oder zum Reinigen leicht herausnehmbar. Da sich der Kondensator unter Wärmebeeinflussung ausdehnen kann und entsprechend seiner losen Führung immer dicht und spannungsfrei ist und da außerdem die Dichtungen im Gehäusemantel des Kondensators integriert sind, ist immer eine geeignete Justierung gegenüber den Gehäuseöffnungen des Wäschetrockners gegeben. Toleranzen und Verwerfungen von Gerätegehäuseteilen z.B.der Tür haben daher keinen Einfluß auf die Dichtheit des Kondensators selbst und die Dichtfähigkeit zum Gerät.

Weitere Einzelheiten ergeben sich aus der nachfolgenden Beschreibung eines bevorzugten Ausführungsbeispiels anhand der Zeichnung. In dieser zeigen:
- Fig. 1: einen Vertikalschnitt durch den Türbereich eines Wäschetrockners,
- Fig. 2a: eine Ansicht der Tür mit auseinandergezogener Darstellung der Teile,
- Fig. 2b: eine Ansicht der Tür im zusammengesetzten Zustand,
- Fig. 3: eine auseinandergezogene Darstellung des Kondensators,
- Fig. 4: einen Teilschnitt durch das Fußstück, und
- Fig. 5a, b: weitere Ausfüphrungsbeispiele mit einer unterhalb der Trommel angeordneten modularen Baueinheit, und
- Fig.6: eine perspektivische, schematische Ansicht der in den Türrahmen eingesetzten modularen Baueinheit gemäß Fig.3.

Fig. 1 zeigt schematisch die Führung der Luftströme in der Tür 1 eines Wäschetrockners. Die warme, dampfbeladene Luft tritt im oberen Bereich in Pfeilrichtung in den Türkörper ein und wird nach unten abgelenkt, wobei sie großflächig in Kontakt mit den Außenseiten der Röhren 2 in dem Kondensator 3 gelangt. Die Bezugsziffer 4 bezeichnet den Strom der den Kondensator verlassenden, abgekühlten Luft, die anschließend im Kreislauf über Heizelemente in die Wäschetrommel 6 zurück geleitet wird. Mit dem Luftstrom 5 tritt kühlere Außenluft von unten in den Türkörper ein und strömt innerhalb der Röhren 2 nach oben, wo sie die Tür durch nicht dargestellte Austrittsöffnungen verläßt. Die Bewegung der beiden Luftströme erfolgt über nicht dargestellte Gebläse im Gegenstromprinzip. Es ist hier aber auch ein Gleichstromprinzip oder ein Querstromprinzip möglich. Das bei der Abkühlung des Dampfes entstehende Kondenswasser wird in an sich bekannter Weise aufgefangen und abgeführt.

Die Öffnungen der Tür bzw. des Kondensators, durch die bei geschlossener Tür die verschiedenen Luftströme geleitet werden, sind mit Dichtungen 7, 8 versehen, die sich bei geschlossener Tür an die korrespondierenden Öffnungen des Wäschetrocknergehäuses anlegen.

Die Fig. 2a und 2b zeigen die Tür, die als einstückiger oder zusammengesetzter Kunststoffkörper ausgebildet ist. Die notwendigen Beschläge sind aus Gründen der besseren Übersichtlichkeit nicht dargestellt. Der Kondensator 3 weist auf seiner dem Inneren des Wäschetrockners zugewandten Fläche eine Öffnung 10 für den Eintritt der warmen, dampfbeladenen Luft und eine Öffnung 11 für den Austritt der abgekühlten, entfeuchteten Luft auf. Die Öffnung 10 ist durch ein Flusenfilter 12 abgedeckt, vor dem sich wiederum ein Wäscheabweiser 13 befindet. Diese Teile sind durch lösbare Schnappverbindungen unter Zwischenlage von Dichtungen zusammengesetzt.

Der Kondensator 3 einschließlich Flusenfilter 12 und Wäscheabweiser 13 ist gem. Fig. 2b in den Türkörper eingesetzt. Er wird beim Einbau von oben in die seitlichen Führungseinrichtungen 9 eingeführt bzw. von vorn eingerastet und in diesen gleitend und schwimmend gehalten.

Die so komplettierte Baueinheit weist drei gegen das Gehäuse des Wäschetrockners zur Anlage kommende Öffnungen auf: die Öffnung 10 für den Eintritt und die Öffnung 11 für den Austritt der im Kreislauf geführten Luft sowie die Öffnung 14 für den Eintritt der Außenluft. Diese Luft tritt aus den oberen Enden der Röhren 2 wieder aus und entweicht durch geeignete Öffnungen in der Nähe der Türoberkante ins Freie. Dabei sind die Öffnungen 10 und 11 der kompakten Baueinheit 3 zur Zuleitung und Ableitung der warmen, dampfbeladenen Luft vorzugsweise größer bemessen als die geräteseitigen Anschlußöffnungen, derart, daß die geräteseitigen Anschlußöffnungen bei wärmdehnungsbedingter Bewegung der kompakten Baueinheit 3 innerhalb des von den Dichtungseinrichtungen umschlossenen Bereiches verbleiben.

Der Aufbau des Kondensators ist aus Fig. 3 ersichtlich. Der Gehäusemantel 15 besteht aus zwei beabstandeten breiten Seitenwänden 16, 17 und aus zwei schmalen Seitenwänden 18, 19. Die schmalen Seitenwände sind wie ersichtlich stufenweise abgewinkelt oder können auch abgerundet sein. Der Gehäusemantel weist somit die Form einer flachen Hülse auf und ist einstückig aus Kunststoff geformt. In die offenen Seiten der Hülse sind ein Kopfstück 20 und ein Fußstück 21 eingesetzt. Die Verbindung erfolgt dabei durch an den freien Kanten des Gehäusemantels 15 angeformte Ösen 22 und an den Seiten des Kopf- und des Fußstücks ausgebildete Vorsprünge 23, so daß eine leicht zu montierende Schnappverbindung geschaffen ist.

Das Kopfstück 20 und das Fußstück 21 sind identisch ausgebildet. Sie weisen in symmetrischer Anordnung Einstecköffnungen 24 auf, in die die Enden der Röhren 2 eingesteckt sind. Gemäß Fig. 4 haben die Einstecköffnungen einen abgestuften Durchmesser. In dem das Röhrenende aufnehmenden Teil entspricht der Durchmesser dem Außendurchmesser der Röhren, so daß diese mit Preßsitz darin gehalten sind. In dem anschließenden Teil entspricht der Durchmesser der Einstecköffnung dem Innendurchmesser der Röhren 2 und bildet damit einen stufenlosen Übergang. In dem sich weiter nach außen erstreckenden Teil sind dann die Einstecköffnungen 24 konisch erweitert, wodurch insgesamt ein besonders strömungsgünstiger Querschnittsverlauf für die eintretende Kühlluft gegeben ist.

Bei dem in den Fig. 5a, b gezeigten Ausführungsbeispielen ist die modulare kompakte Baueinheit 25, 25'unterhalb der Trommel 26, 26' angeordnet. In diesem Fall ist z.B. der Mantel nicht Teil des Kondensators, sondern wird von Teilen 27, 27', 28, 28' des Gerätegehäuses gebildet, in die der Kondensator etwas geneigt liegend eingeschoben ist. Die Umluft wird aus der Trommel 25, 25' dierekt nach unten zum Kondensator umgeleitet (innere Rückführung) und nach dem Auskondensieren des Wassers über die Heizung 29' wieder der Trommel zugeführt. Die beiden Beispiele der Fig.5a und 5b unterscheiden sich dadurch, daß bei Fig 5a die feuchtigkeitsbeladene warme Luft durch die Röhren hindurch und die äußere Kühlluft um die Röhren herumgeleitet wird, während bei dem Beispiel gemäß Fig 5b die feuchtigkeitsbeladene warme Luft um die Röhren herum und die äußere Kühlluft durch die Röhren hindurchgeleitet wird.

Bei der in der Fig.6 dargestellten Ansicht ist der Wärmetauscherblock 2 in den seitlichen Führungen 9 schwimmend gelagert, so daß er sich in Richtung des Pfeiles 29 unter Wärme ausdehnen kann, ohne daß Spannungen in die Rahmenkonstruktion der Tür eingeleitet werden. Die Öffnungen 10, 11 des Gehäusemantels 15 zur Zuleitung bzw. Ableitung der warmen, dampfbeladenen Luft sind von Dichtungen 30 bzw. 7 umschlossen.

## Patentansprüche

1. Wäschtrockner mit einem Gerätegehäuse, dessen Innenraum zur Aufnahme von Wäsche über eine Tür (1) zugänglich ist, und mit einem in das Gerätegehäuse herausnehmbar eingesetzen Kondensator (3), der einen ersten Hohlraum zum Führen der warmen, dampfbeladenen Luft und einen zweiten Hohlraum zum Führen eines Kühlmediums (5) aufweist, wobei die Hohlräume durch einen Wärmetauscherblock, z.B. aus einem Block Röhren (2) gebildet sind, die von dem einen Medium (4) durchströmt und von dem anderen Medium (5) umströmt werden, **dadurch gekennzeichnet, daß**
der Kondensator (3) aus modularen Baueinheiten (2, 15, 20, 21) besteht, die durch Steck- und/oder Rastverbindungen zusammengesetzt sind, die zusammen im Aufbau und in den Abmessungen unterschiedliche Kondensatoren bilden Können.

2. Wäschetrockner nach Anspruch 1, **dadurch gekennzeichnet**, daß die kompakte Baueinheit (3) einen den Wärmetauscherblock (2) umschließenden und den ersten Hohlraum begrenzenden Gehäusemantel (15) aufweist, in welchem Öffnungen (10, 11) zur Zuleitung und Ableitung der warmen, dampfbeladenen Luft vorgesehen sind und welcher an seinen offenen Enden durch Anschlußstücke (20, 21) des Wärmetauscherlocks verschlossen ist.

3. Wäschetrockner nach Anspruch 1, **dadurch gekennzeichnet**, daß die kompakte Baueinheit (3) den Wärmetauscherblock (2) und an seinen Enden vorgesehene Anschlußstücke (20, 21) umfaßt und daß sie in einen Gehäusemantel des Wäschetrockners mit Öffnungen zur Zuleitung und Ableitung der warmen, dampfbeladenen Luft einschiebbar ausgebildet ist.

4. Wäschetrockner nach Anspruch 2 oder 3, **dadurch gekennzeichnet**, daß der Gehäusemantel (15) endseitig durch ein einstückiges Kopfstück (20) und ein einstückiges Fußstück (21) verschlossen ist, die bei einem Röhrenblock der Zahl und dem Querschnitt der Röhren (2) angepaßte Anschlußöffnungen (24) für die Röhren aufweisen.

5. Wäschetrockner nach Anspruch 4, **dadurch gekennzeichnet**, daß das Kopf- und das Fußstück (20, 21) identisch ausgebildet sind.

6. Wäschetrockner nach einem der vorhergehenden Ansprüche 1 bis 4, **dadurch gekennzeichnet**, daß das Kopf- und/oder das Fußstück (20, 21) zusätzliche Funktionselemente aufweisen wie Zu-und Ablaufkanäle für die Kühlluft oder dampfbeladene Zirkulationsluft.

7. Wäschetrockner nach Anspruch 2, **dadurch gekennzeichnet**, daß der Gehäusemantel (15) aus zwei voneinander beabstandeten breiten Seitenwänden (16, 17) und zwei hiermit einstückig ausgebildeten schmalen Seitenwänden (18, 19) besteht, und daß er an den verbleibenden Seiten durch das Kopf- und das Fußstück (20,21) verschlossen ist.

8. Wäschetrockner nach einem der vorhergehenden Ansprüche, **dadurch gekennzeichnet**, daß die Öffnungen (10, 11) zur Zuleitung und Ableitung der warmen, dampfbeladenen Luft in der dem Inneren des Wäschetrockners zugekehrten breiten Seitenwand (16) des Gehäusemantels angeordnet sind.

9. Wäschetrockner nach einem der vorhergehenden Ansprüche, **dadurch gekennzeichnet**, daß an den Rändern der Öffnungen (10, 11) zur Zuleitung und Ableitung der warmen, dampfbeladenen Luft Dichtungseinrichtungen vorgesehen sind

10. Wäschetrockner nach einem der vorhergehenden Ansprüche, **dadurch gekennzeichnet**, daß die modularen Baueinheiten (2, 15, 20, 21) der kompakten Baueinheit (3) aus Kunststoff bestehen.

11. Wäschetrockner nach einem der vorhergehenden Ansprüche, **dadurch gekennzeichnet**, daß die Fuß- und Kopfstücke (20, 21) bei mantellosem Röhrenblock in ihrer Lage zueinander von zusätzlichen Verbindungsstreben gehalten sind.

12. Wäschetrockner nach einem der vorhergehenden Ansprüche, **dadurch gekennzeichnet**, daß an den freien Kanten des einen Moduls, insbesondere des Gehäusemantels (15) Ausnehmungen (22) ausgebildet sind, und daß das oder die zugeordneten Module, insbesondere das Kopf- und das Fußstück (20, 21) keilförmige Vorsprünge (23) aufweisen, die in die Ausnehmungen nach Art eines Schnappverschlusses eingreifen.

13. Wäschetrockner nach einem der vorhergehenden Ansprüche, **dadurch gekennzeichnet**, daß jede der in dem Kopf- und dem Fußstück (20, 21) ausgebildeten Einstecköffnungen (24) einen abgestuften Durchmesser aufweist, der in dem das Röhrenende aufnehmenden Teil dem Außendurchmesser und in dem anschließenden Teil dem Innendurchmesser der Röhre (2) entspricht.

14. Wäschetrockner nach einem der vorhergehenden Ansprüche, **dadurch gekennzeichnet**, daß die an den Einströmbereich angrenzenden Teile der Einstecköffnungen (24) in dem Kopf- bzw. Fußstück (20, 21) strömungsgünstig erweitert sind.

15. Wäschetrockner nach Anspruch 1 oder 2, **dadurch gekennzeichnet**, daß die kompakte Baueinheit (3) in einem Wandteil des Gerätegehäuses, insbesondere der Tür (1) angeordnet ist.

16. Wäschetrockner nach Anspruch 1 oder 3, **dadurch gekennzeichnet**, daß die kompakte Baueinheit (3) im Decken- oder Bodenteil des Gerätegehäuses angeordnet ist.

17. Wäschetrockner nach einem der vorhergehenden Ansprüche, **dadurch gekennzeichnet**, daß der Türkörper als Kunststofformkörper ausgebildet ist, in dem die kompakte Baueinheit (3) schwimmend gelagert ist.

18. Wäschetrockner nach einem der vorhergehenden Ansprüche, **dadurch gekennzeichnet**, daß der Türkörper einen Rahmen mit seitlichen Führungen zur Aufnahme der schmalen Seitenwände des Gehäusemantels (15) der kompakten Baueinheit (3) aufweist.

19. Wäschetrockner nach einem der vorhergehenden Ansprüche, **dadurch gekennzeichnet**, daß die Öffnungen (10, 11) der kompakten Baueinheit (3) zur Zuleitung und Ableitung der warmen, dampfbeladenen Luft größer bemessen sind als die geräteseitigen Anschlußöffnungen, derart, daß die geräteseitigen Anschlußöffnungen bei wärmdehnungsbedingter Bewegung der kompakten Baueinheit innerhalb des von den Dichtungseinrichtungen umschlossenen Bereiches verbleiben.

20. Wäschetrockner nach einem der vorhergehenden Ansprüche, **dadurch gekennzeichnet**, daß das Kopf- und das Fußstück (20, 21) an eine Zu- bzw. Ableitung für die als Kühlmedium dienende Außenluft angeschlossen sind.

21. Wäschetrockner nach einem der vorhergehenden Ansprüche, **dadurch gekennzeichnet**, daß in Strömungsrichtung vor der Einströmöffnung (10) des Gehäusemantels (15) ein Flusenfilter (12) angeordnet ist.

22. Wäschetrockner nach Anspruch 21, **dadurch gekennzeichnet**, daß in Strömungsrichtung vor dem Flusenfilter (12) ein Wäscheabweiser (13) angeordnet ist.

23. Wäschetrockner nach einem der vorhergehenden Ansprüche, **dadurch gekennzeichnet**, daß das Fußstück (15) an die Zuleitung für die Außenluft angeschlossen ist.

24. Wäschetrockner nach einem der vorhergehenden Ansprüche, **dadurch gekennzeichnet**, daß die Tür (1) im Bereich der Oberkante Auslaßöffnungen für die durch die Röhren (2) geleitete Außenluft aufweist.

## Claims

1. Laundry drier with an appliance housing, the interior space of which is accessible in order to receive laundry through a door (1), and with a condenser (3) removably insserted in the appliance housing and comprising a first cavity for guiding the hot steam-laden air and a second cavity for guiding a coolant (5), the cavities being formed by a heat-exchanger block, for example, by a block of tubes (2) through which one medium (4) flows and around which the other medium (5) flows, characterized in that the condenser (3) is composed of modular units (2, 15, 20, 21) which are assembled by push-in and/or snap-in connections and which together can form condensers of different construction and measurements.

2. Laundry drier according to Claim 1, characterized in that the compact unit (3) comprises a casing which encloses the heat-exchanger block (2) and defines the first cavity, and in which openings (10, 11) are provided for the supply and discharge of the hot, steam-laden air, the casing being closed at its open ends by connecting elements (20, 21) of the heat-exchanger block.

3. Laundry drier according to Claim 1, characterized in that the compact unit (3) includes the heat-exchanger block (2) and connecting elements (20, 21) provided at its ends, and in that it is formed so that it can be pushed into a casing of the laundry drier with openings for the supply and discharge of the hot, steam-laden air.

4. Laundry drier according to Claim 2 or Claim 3, characterized in that the casing (15) is closed at its ends by a unitary top element (20) and a unitary base element (21) which, with a tube block, comprise connecting openings (24) adapted to the number and cross-section of the tubes (2).

5. Laundry drier according to Claim 4, characterized in that the top and base elements (20, 21) are identical.

6. Laundry drier according to any one of the preceding Claims 1 to 4, characterized in that the top and/or the base element (20, 21) comprise additional functional elements such as inlet and outlet ducts for the cooling air or steam-laden circulation air.

7. Laundry drier according to Claim 2, characterized in that the casing (15) is composed of two wide, spaced-apart side walls (16, 17) and two narrow side walls (18, 19) formed integrally therewith, and in that it is closed on the remaining sides by the top and base elements (20, 21).

8. Laundry drier according to any one of the preceding claims, characterized in that the openings (10, 11) for the supply and discharge of the hot, steam-laden air are disposed in the wide side wall (16) of the casing facing the interior of the laundry drier.

9. Laundry drier according to any one of the preceding claims, characterized in that sealing devices are provided on the edges of the openings (10, 11) for the supply and discharge of the hot, steam-laden air.

10. Laundry drier according to any one of the preceding claims, characterized in that the modular units (2, 15, 20, 21) of the compact unit (3) are composed of plastics material.

11. Laundry drier according to any one of the preceding claims, characterized in that, in a tube block without a casing, the base and top elements (20, 21) are held together in their position by additional connecting stays.

12. Laundry drier according to any one of the preceding claims, characterized in that recesses (22) are formed on the free edges of one module, particularly the casing (15), and in that the associated module or modules, particularly the top and base elements (20, 21), comprise wedge-shaped projections (23) which engage in the recesses in the manner of a snap-closure.

13. Laundry drier according to any one of the preceding claims, characterized in that each of the push-in openings (24) formed in the top element and in the base element (20, 21) has a stepped diameter which corresponds to the outside diameter of the tubes (2) in the portion receiving the tube ends and to the inside diameter of the tubes in the connecting portion.

14. Laundry drier according to any one of the preceding claims, characterized in that portions of the push-in openings (24) adjacent the inlet region in the top element or the foot element (20, 21), respectively, are widened to favour the flow.

15. Laundry drier according to Claim 1 or Claim 2, characterized in that the compact unit (3) is disposed in a wall portion of the appliance housing, particularly the door (1).

16. Laundry drier according to Claim 1 or Claim 3, characterized in that the compact unit (3) is disposed in the top or bottom portion of the appliance housing.

17. Laundry drier according to any one of the preceding claims, characterized in that the door body is formed as a moulded plastics body in which the compact unit (3) is fitted in a floating manner.

18. Laundry drier according to any one of the preceding claims, characterized in that the door body comprises a frame with lateral guides for receiving the narrow side walls of the casing (15) of the compact unit (3).

19. Laundry drier according to any one of the preceding claims, characterized in that the openings (10, 11) of the compact unit (3) for the supply and discharge of the hot, steam-laden air are of larger dimensions than the connecting openings on the appliance side, so that, with movement owing to thermal expansion of the compact unit, the connecting openings on the appliance side remain inside the region enclosed by the sealing devices.

20. Laundry drier according to any one of the preceding claims, characterized in that the top and base elements (20, 21) are connected, respectively, to a supply tube and to a discharge tube for the external air which serves as the coolant.

21. Laundry drier according to any one of the preceding claims, characterized in that a fluff filter (12) is disposed upstream of the inlet opening (10) of the casing (15).

22. Laundry drier according to Claim 21, characterized in that a laundry deflector (13) is disposed upstream of the fluff filter (12).

23. Laundry drier according to any one of the preceding claims, characterized in that the base element (21) is connected to the supply tube for the external air.

24. Laundry drier according to any one of the preceding claims, characterized in that the door (1) comprises, in the region of the upper edge, outlet openings for the external air led through the tubes (2).

## Revendications

1. Sèche linge comportant un carter d'appareil, dont l'espace intérieur est accessible, par l'intermédiaire d'une porte **(1)**, pour recevoir du linge et comportant un condenseur **(3)** inséré, de façon à pouvoir être extrait, dans le carter d'appareil et présentant un premier espace creux pour guider l'air chaud chargé de vapeur et un deuxième espaces creux pour guider un milieu de refroidissement **(5)**, les espaces creux étant constitués par un bloc échangeur de chaleur, par exemple par un bloc de tubes **(2)**, traversé par l'écoulement d'un premier milieu **(4)** et contourné par l'écoulement d'un deuxième milieu **(5)**, caractérisé en ce que le condenseur **(3)** est composé d'ensembles de construction **(2, 15, 20, 21)** modulaires, assemblés au moyen de liaisons à enfichage et/ou à encliquetage, pouvant constituer conjointement des condenseurs ayant chacun une structure et des dimensions différentes.

2. Sèche linge selon la revendication 1, caractérisé en ce que l'ensemble de construction **(3)** compact présente une enveloppe de carter **(15)**, enclosant le bloc échangeur de chaleur **(2)** et délimitant le premier espace creux, enveloppe de carter dans laquelle des ouvertures **(10, 11)** sont prévues pour les guidages d'amenée et d'évacuation de l'air chaud chargé en vapeur et qui est obturée à ses extrémités ouvertes par des pièces de raccordement **(20, 21)** du bloc échangeur de chaleur.

3. Sèche linge selon la revendication 1, caractérisé en ce que l'ensemble de construction **(3)** compact enclôt le bloc échangeur de chaleur **(2)** et des pièces de raccordement **(20, 21)** prévues à ses extrémités, et en ce qu'il est réalisé de façon à pouvoir être emboîté dans une enveloppe de carter du sèche linge comportant des ouvertures destinées aux guidages d'amenée et d'évacuation de l'air chaud, chargé en vapeur.

4. Sèche linge selon la revendication 2 ou 3, caractérisé en ce que l'enveloppe de carter **(15)** est obturée, côté extrémité, au moyen d'une pièce de tête **(20)** monobloc et d'une pièce de pied **(21)** monobloc, présentant des ouvertures de raccordement **(24)** destinées aux tubes et adaptées aux tubes **(2)**, pour ce qui concerne le nombre et la section transversale, une fois les tubes mis en bloc.

5. Sèche linge selon la revendication 4, caractérisé en ce que la pièce de tête et la pièce de pied **(20, 21)** sont de réalisation identiques.

6. Sèche linge selon l'une des revendications 1 à 4 précédentes, caractérisé en ce que la pièce de tête et/ou la pièce de pied **(20, 21)** présentent des éléments fonctionnels supplémentaires, tels que des canaux d'amenée et d'évacuation destinés à l'air de refroidissement ou à l'air de circulation chargé en vapeur.

7. Sèche linge selon la revendication 2, caractérisé en ce que l'enveloppe de carter **(15)** est constituée de deux parois latérales **(16, 17)** larges, espacées l'une de l'autre, et de deux parois latérales **(18, 19)** étroites, réalisées d'un seul tenant avec les premières, et en ce qu'elle est obturée, sur les côtés restants, par la pièce de tête et la pièce de pied **(20, 21)**.

8. Sèche linge selon l'une des revendications précédentes, caractérisé en ce que les ouvertures **(10, 11)** destinées au guidage d'amenée et d'évacuation de l'air chaud chargé en vapeur sont disposées dans la paroi latérale large **(16)**, tournées vers l'intérieur du sèche linge, de l'enveloppe de carter.

9. Sèche linge selon l'une des revendications précédentes, caractérisé en ce que des dispositifs d'étanchéité sont prévus sur les bords des ouvertures **(10, 11)** destinées au guidage d'amenée et d'évacuation de l'air chaud, chargé en vapeur.

10. Sèche linge selon l'une des revendications précédentes, caractérisé en ce que les ensembles de construction modulaires **(2, 15, 20, 21)** de l'ensemble de construction **(3)** compact sont réalisés en matière plastique.

11. Sèche linge selon l'une des revendications précédentes, caractérisé en ce que les pièces de pied et de tête **(20, 21)** sont maintenues en position les unes par rapport aux autres par des entretoises de liaison supplémentaires, lorsque le bloc de tube n'a pas son enveloppe.

12. Sèche linge selon l'une des revendications précédentes, caractérisé en ce que des évidements **(22)** sont réalisés sur les arêtes libres d'un premier module, en particulier de l'enveloppe de carter **(15)**, et en ce que le module ou les modules associés, en particulier la pièce de tête et la pièce de pied **(20, 21)**, présentent des saillies **(23)** cunéiformes, s'engageant dans les évidements, à la façon d'une fermeture à déclic.

13. Sèche linge selon l'une des revendications précédentes, caractérisé en ce que chacune des ouvertures à enfichage **(24)** ménagées dans la partie tête et la partie pied **(20, 21)** présente un diamètre étagé qui correspond, dans la partie recevant l'extrémité de tube, au diamètre extérieur des tubes et, dans la partie connexe, au diamètre intérieur des tubes **(2)**.

14. Sèche linge selon l'une des revendications précédentes, caractérisé en ce que les parties, limitrophes à la zone d'entrée de l'écoulement, des ouvertures d'enfichage **(24)** vont en s'agrandissant d'une façon avantageuse hydrodynamiquement, dans la partie de tête, respectivement de pied **(20, 21)**.

15. Sèche linge selon la revendication **1** ou **2**, caractérisé en ce que l'ensemble de construction compact **(3)** est disposé dans une partie de paroi du carter d'appareil, en particulier la porte **(1)**.

16. Sèche linge selon la revendication **1** ou **3**, caractérisé en ce que l'ensemble de construction compact **(3)** est disposé dans la partie plafond ou la partie fond du carter d'appareil.

17. Sèche linge selon l'une des revendications précédentes, caractérisé en ce que le corps de porte est réalisé sous forme de corps moulé en matière plastique, dans lequel l'ensemble de construction compact **(3)** est monté flottant.

18. Sèche linge selon l'une des revendications précédentes, caractérisé en ce que le corps de porte présente un cadre comportant des guidages latéraux pour recevoir les parois latérales étroites de l'enveloppe de carter **(15)** de l'ensemble de construction compact **(3)**.

19. Sèche linge selon l'une des revendications précédentes, caractérisé en ce que les ouvertures **(10, 11)** de l'ensemble de construction compact **(3)** sont dimensionnées plus grandes, pour le guidage d'amenée et d'évacuation de l'air chaud chargé en vapeur que les ouvertures de raccordement, situées côté appareil, de manière que les ouvertures de raccordement situées côté appareil restent à l'intérieur de la zone enclose par les dispositifs d'étanchéité lorsque se produit un déplacement, imputable à la dilatation thermique, de l'ensemble de construction compact.

20. Sèche linge selon l'une des revendications précédentes, caractérisé en ce que la partie tête et la partie pied **(20, 21)** sont raccordées à une conduite d'amenée, respectivement d'évacuation, pour l'air extérieur servant de milieu de refroidissement.

21. Sèche linge selon l'une des revendications précédentes, caractérisé en ce qu'un filtre à peluches **(12)** est disposé en amont, dans la direction d'écoulement, de l'ouverture d'entrée d'écoulement **(10)** de l'enveloppe de carter **(15)**.

22. Dispositif selon la revendication **21**, caractérisé en ce qu'un repousseur de linge **(13)** est disposé en amont du filtre à peluches **(12)**, en observant dans la direction d'écoulement.

23. Sèche linge selon l'une des revendications précédentes, caractérisé en ce que la pièce de pied **(15)** est raccordée à la conduite d'amenée de l'air extérieur.

24. Sèche linge selon l'une des revendications précédentes, caractérisé en ce que la porte **(1)** présente, dans la zone de l'arête supérieure, des ouvertures d'évacuation destinées à l'air extérieur guidé à travers les tubes **(2)**.
